# EUROPÄISCHE PATENTSCHRIFT

(11) **EP 1 119 515 B1**
(45) Veröffentlichungstag und Bekanntmachung des Hinweises auf die Patenterteilung: **04.06.2003**
(21) Anmeldenummer: 99944623.0
(22) Anmeldetag: 08.09.1999
(51) Int. Cl.: B67C 3/22, B67C 3/02

(54) **VERFAHREN UND VORRICHTUNG ZUM INERTISIEREN VON KOPFRÄUMEN**
METHOD AND DEVICE FOR INERTING HEADSPACES
Procédé et dispositif pour inertiser l'espace libre au-dessus d'un liquide

(30) Priorität: 07.10.1998 DE 19846175
(43) Veröffentlichungstag der Anmeldung: 01.08.2001
(73) Patentinhaber: Messer Austria GmbH, 2352 Gumpoldskirchen (AT)
(72) Erfinder: BAUER, Peter, A-2551 Enzesfeld (AT); GROHMANN, Paul, A-2372 Giesshuebl (AT)
(74) Vertreter: Berdux, Klaus, Dipl.-Ing.
(86) Internationale Anmeldenummer: EP9906598
(87) Internationale Veröffentlichungsnummer: WO00020325

(56) Entgegenhaltungen:
- EP-A- 0 339 491
- FR-A- 573 718
- FR-A- 898 170
- FR-A- 2 289 392
- US-A- 3 406 080
- US-A- 4 347 695

## Beschreibung

Die Erfindung betrifft ein Verfahren zur Befüllung von Behältern mit einer Flüssigkeit und eine Vorrichtung zur Durchführung des Verfahrens.

Für die Erhaltung der Qualität von flüssigen Lebensmitteln, zum Beispiel Getränke und Speiseöl, werden möglichst sauerstofffreie Gasräume (Kopfräume) über den Lebensmitteln in den Füllbehältern (z. B. Flaschen) gewünscht. Dieses wird bisher entweder durch Spülen des Kopfraumes mit inerten Gasen (Stickstoff oder CO₂), durch das Einbringen von einem Tropfen flüssigem Stickstoff order durch Füllen des Kopfraumes mit einem Schaum (siehe z.B. US-A- 3 406 080) erreicht, wobei bei dessen Verdampfung das gebildete Stickstoffgas die Luft verdrängt. Beide Verfahren haben den Nachteil, daß sie technisch aufwendig sind. Besonders bei der Abfüllung der Lebensmittel in Flaschen ist jeweils eine Vorrichtung vorzusehen, die durch den Flaschenhals den Stickstoff einbringt. Besonders bei hohen Abfüllgeschwindigkeiten oder kleinen Halsöffnungen wird es immer schwieriger das Inertgas durch die Öffnung in den Kopfraum der Behälter einzubringen.

Der Erfindung liegt die Aufgabe zugrunde, die genannten Nachteile der Inertisierung der Kopfräume bei der Abfüllung von flüssigen Lebensmitteln in Flaschen oder Behälter zu beseitigen.

Erfindungsgemäß wird die Aufgabe dadurch gelöst, daß in dem flüssigen Lebensmittel feine Gasblasen des Inertgases erzeugt werden und der Behälter mit den inertgasbeladenen flüssigen Lebensmittel vollständig gefüllt und dann verschlossen wird. Nach der Befüllung und dem Verschließen des Behälters entmischt sich das Inertgas von der Flüssigkeit und bildet über der Flüssigkeit einen Kopfraum, der weitestgehend sauerstofffrei ist.

Gegenstand der Erfindung ist somit ein Verfahren gemäß Anspruch 1.

Ein weiterer Gegenstand der Erfindung ist eine Vorrichtung gemäβ Anspruch 6.

Die Vorrichtung ist vorzugsweise eine Abfüllanlage für Flüssigkeiten, insbesondere flüssige Lebensmittel wie Speiseöl oder Sirup.

Die inertgasbeladene, Inertgasbläschen enthaltende Flüssigkeit wird als Dispersion bezeichnet. Die Flüssigkeit ist in der Regel ein flüssiges Lebensmittel, z. B. Speiseöl. Die Flüssigkeit besitzt vorzugsweise eine Viskosität wie Speiseöl. Eine hohe Viskosität erleichtert die Herstellung der Dispersion. Eine hohe Viskosität führt zu einer höheren Stabilität der Dispersion und verlangsamt die Entmischung von Inertgas und Flüssigkeit.

Die Flüssigkeit ist vorzugsweise lipophil.

Inertgase sind beispielsweise Stickstoff, sauerstoffabgereicherte Luft, Edelgase wie Helium oder Argon, Kohlendioxid. Als Inertgas werden auch Gemische von Inertgasen bezeichnet, z. B. ein Stickstoff-Kohlendioxid-Gasgemisch.

Bevorzugt werden Inertgase mit einer geringen Fettlöslichkeit, z. B. Stickstoff.

Die Dispersion wird vorzugsweise durch Einleiten des Inertgases durch feine Öffnungen eines Gaseinleiters in die Flüssigkeit erzeugt. Ein Gaseinleiter ist eine Vorrichtung mit mindestens einer Öffnung zur Einleitung des Inertgases, z. B. eine Gasdüse, eine Begasungsmembran (Membran mit Öffnungen oder Poren), ein poröser Körper wie Keramik-, Glas- oder Metallsinterkörper. Das Inertgas wird in

der Regel unter Druck in die Flüssigkeit eingeleitet. Der Druck liegt im allgemeinen im Bereich von 1,5 bis 50 bar absolut, vorzugsweise 2 bis 20 bar absolut und besonders bevorzugt 2 bis 10 bar absolut.

Behälter, in die die Dispersion abgefüllt werden, sind beispielsweise Glasflaschen, Plastikflaschen, Dosen, Kannister, Fässer, Beutel, Getränkekartons oder Becher. Die Behälter sind verschließbar.

Ein einfaches Gerät (Begasungsgerät) zur Herstellung der Dispersion ist beispielsweise eine Kammer, in die mittels einer Pumpe die Flüssigkeit gefördert und über einen Gaseinleiter das Inertgas zugeführt wird. Die Zuführung des Inertgases in die Kammer wird vorteilhaft so ausgeführt, daß die Gasblasen zu einer guten Vermischung mit der Flüssigkeit führen. Das Mengenverhältnis von Inertgas zu Flüssigkeit in der Dispersion wird durch die Förderleistung der Flüssigkeitspumpe und/oder die zugeführte Inertgasmenge, die beispielsweise mittels eines Handventils reguliert werden kann.

Die Erfindung wird am Beispiel von Fig. 1 weiter erläutert.

Fig. 1 zeigt ein Schema einer erfindungsgemäßen Vorrichtung zur Abfüllung von Flüssigkeiten in Behälter.

Für die Abfüllung von Speiseöl wird in der Zuführungsleitung zur Abfülleinrichtung 8 ein Begasungsgerät 1 angeordnet. Das Speiseöl wird mittels der Pumpe 12 aus einer Flüssigkeitsquelle 13 in das Begasungsgerät 1 transportiert. Der Stickstoff wird aus einer Gasquelle 7 (Druckgasflasche) entnommen und gelangt über eine Gasleitung mit Druckregler 6, Magnetventil 5, Durchflußmesser 4, Einstellventil 3 und Rückschlagventil 2 in das Begasungsgerät 1, wo der Stickstoff mittels eines porösen Körpers in fein verteilter Form in das Speiseöl eingetragen wird. Die feinen Bläschen können in dem viskosen Speiseöl nur langsam aufsteigen. Es bildet sich eine Dispersion. Durch das Einbringen von Stickstoff steigt das spezifische Volumen der Flüssigkeit. Die Dispersion gelangt in die Abfülleinrichtung 8 und wird mittels Verwiegen in die vorgesehenen Behälter 10 (Flaschen), z. B. auf einer Fördereinrichtung, abgefüllt. Die Verwiegeeinrichtung ist so eingestellt, daß die Behälter 10 bis zu einem bestimmten Füllstand gefüllt werden. In der Regel ist das Füllgewicht so bemessen, daß die Behälter 10 fast vollständig mit der Dispersion gefüllt werden. Durch Einstellung des Mengenverhältnisses von Inertgas zu Flüssigkeit in der Dispersion, das heißt von bläschenförmigem Stickstoff zu Speiseöl, kann erreicht werden, daß ein mehr oder weniger großer Kopfraum mit Inertgas nach dem Verschließen gebildet wird. Da die Behälter 10 vor der Verdeckelung fast randvoll gefüllt sind, wird somit praktisch kein Luftsauerstoff im Kopfraum eingeschlossen. Nach dem Verschließen der Behälter 10, z. B. bei der anschließenden Lagerung der gefüllten Behälter 10 trennt sich die Dispersion auf. Es steigen die eingeschlossenen Stickstoffbläschen langsam nach oben und setzen sich im Kopfraum des Behälters 10 ab. Zunächst werden eine gasblasenarme oder gasblasenfreie Flüssigkeitszone a, eine gasblasenreiche Flüssigkeitszone b und eine Gaszone c gebildet. Allmählich sinkt der Flüssigkeitspegel des Speiseöls auf das gewünschte und vorher eingestellte Maß im Behälter 10 ab. Nach vollständiger Auftrennung der Dispersion in Flüssigkeitszone a und Gaszone c bildet das Inertgas den weitgehend sauerstofffreien Kopfraum c im Behälter 10 (dargestellt als letzter Behälter, rechts in der Figur).

### Bezugszeichenliste

- 1: Begasungsgerät
- 2: Rückschlagventil
- 3: Einstellventil
- 4: Durchflußmesser
- 5: Magnetventil
- 6: Druckregler
- 7: Inertgasquelle
- 8: Abfülleinrichtung
- 9: Verschlußmaschine
- 10: Flasche
- 11: Deckel
- 12: Pumpe
- 13: Flüssigkeitsquelle
- a: Flüssigkeit
- b: Flüssigkeit mit Inertgasbläschen
- c: Gasraum mit Inertgas

## Patentansprüche

1. Verfahren zur Befüllung von Behältern mit einer Flüssigkeit zur Herstellung eines weitgehend sauerstofffreien Gasraumes in den Behältern, wobei aus der Flüssigkeit und einem Inertgas eine Dispersion hergestellt wird indem in eine Kammer mittels einer Pumpe die Flüssigkeit gefördert und über einen Gaseinleiter das Inertgas zugeführt wird, dabei das Mengenverhältnis von Inertgas zu Flüssigkeit in der Dispersion durch die Förderleistung der Flüssigkeitspumpe und/oder die zugeführte Inertgasmenge eingestellt wird, die hergestellte Dispersion in die Behälter gefüllt wird, wobei die Füllmenge so bemessen ist, daß die Behälter fast vollständig mit der Dispersion gefüllt werden, und die gefüllten Behälter anschließend verschlossen werden.

2. Verfahren nach Anspruch 1, **dadurch gekennzeichnet, daß** als Flüssigkeit eine viskose Flüssigkeit eingesetzt wird.

3. Verfahren nach Anspruch 1 oder 2, **dadurch gekennzeichnet, daß** ein flüssiges Lebensmittel als Flüssigkeit eingesetzt wird.

4. Verfahren nach einem der Ansprüche 1 bis 3, **dadurch gekennzeichnet, daß** Speiseöl als Flüssigkeit eingesetzt wird.

5. Verfahren nach einem der Ansprüche 1 bis 4, **dadurch gekennzeichnet, daß** Stickstoff, Kohlendioxid oder ein Stickstoff-Kohlendioxid-Gasgemisch als Inertgas eingesetzt werden.

6. Vorrichtung zum Abfüllen von Flüssigkeiten in Behälter, **dadurch gekennzeichnet, daß** die Vorrichtung ein Begasungsgerät (1) zur Herstellung einer Dispersion aus der Flüssigkeit und einem Inertgas enthält, wobei das Begasungsgerät (1) eine Kammer, die mit einer Flüssigkeitspumpe (13) zur Zuführung der Flüssigkeit und einer Inertgasquelle (7) über einen Gaseinleiter verbunden ist, und eine Abfülleinrichtung für die Dispersion zur vollständigen Befüllung des Behälters mit der Dispersion.

7. Vorrichtung nach Anspruch 6 oder 7, **dadurch gekennzeichnet, daß** die Vorrichtung eine Abfüllanlage für flüssige Lebensmittel und ein Begasungsgerät (1) zur Herstellung einer Dispersion von einem Inertgas in dem flüssigen Lebensmittel enthält.

8. Vorrichtung nach einem der Ansprüche 6 bis 8, **dadurch gekennzeichnet, daß** Speiseöl als Flüssigkeit eingesetzt wird.

## Claims

1. Method for filling containers with a liquid so as to produce a largely oxygen-free gas space in the containers, a dispersion being produced from the liquid and an inert gas by the liquid being fed into a chamber by means of a pump and the inert gas being supplied via a gas-discharging means, in the process the proportion of inert gas to liquid being set in the dispersion by the feeding capacity of the liquid pump and/or by the amount of inert gas supplied, and the dispersion which has been produced being poured into the containers, the filling quantity being dimensioned in such a manner that the containers are virtually completely filled with the dispersion, and the filled containers are subsequently closed.

2. Method according to Claim 1, **characterized in that** a viscous liquid is used as the liquid.

3. Method according to Claim 1 or 2, **characterized in that** a liquid foodstuff is used as the liquid.

4. Method according to one of Claims 1 to 3, **characterized in that** edible oil is used as the liquid.

5. Method according to one of Claims 1 to 4, **characterized in that** nitrogen, carbon dioxide or a nitrogen/carbon dioxide gas mixture is used as the inert gas.

6. Device for decanting liquids into the containers, **characterized in that** the device contains a gassing unit (1) for producing a dispersion from the liquid and an inert gas, the gassing unit (1) comprising a chamber, which is connected to a liquid pump (13) for supplying the liquid and to an inert gas source (7) via a gas-discharging means, and a decanting device for the dispersion for completely filling the container with the dispersion.

7. Device according to Claim 6 or 7, **characterized in that** the device contains a decanting system for liquid foodstuffs and a gassing unit (1) for producing a dispersion of an inert gas in the liquid foodstuff.

8. Device according to one of Claims 6 to 8, **characterized in that** edible oil is used as the liquid.

## Revendications

1. Procédé pour remplir des récipients avec un liquide pour réaliser un volume de gaz pratiquement sans oxygène dans les récipients, selon lequel
on réalise une dispersion de liquide et d'un gaz inerte en débitant le liquide dans une chambre avec une pompe et en introduisant le gaz inerte par une conduite de gaz, et
on règle le rapport quantitatif entre le gaz inerte et le liquide dans la dispersion par le débit de la pompe à liquide et/ou la quantité de gaz inerte introduite, on introduit la dispersion réalisée dans le récipient,
la quantité de remplissage étant dimensionnée pour que le récipient soit pratiquement rempli complètement avec la dispersion et ensuite on ferme le récipient ainsi rempli.

2. Procédé selon la revendication 1,
**caractérisé en ce que**
le liquide est un liquide visqueux.

3. Procédé selon la revendication 1 ou 2,
**caractérisé en ce que**
le liquide est un produit alimentaire liquide.

4. Procédé selon l'une des revendications 1 à 3,
**caractérisé en ce que**
le liquide est de l'huile alimentaire.

5. Procédé selon l'une des revendications 1 à 4,
**caractérisé en ce que**
le gaz inerte est de l'azote, du dioxyde de carbone ou un mélange gazeux d'azote et de dioxyde de carbone.

6. Dispositif pour conditionner des liquides dans des récipients,
**caractérisé en ce que**
le dispositif comporte un appareil de gazage (1) pour réaliser une dispersion formée du liquide et d'un gaz inerte,
l'appareil de gazage (1) ayant une chambre reliée par une pompe à liquide (13) pour fournir le liquide et une source de gaz inerte (7) reliée par une conduite de gaz et une installation de remplissage pour la dispersion, pour remplir complètement le récipient avec la dispersion.

7. Dispositif selon la revendication 6,
**caractérisé en ce que**
le dispositif est une installation de conditionnement de produits alimentaires liquides et un appareil de gazage (1) pour réaliser une dispersion d'un gaz inerte dans le produit alimentaire liquide.

8. Dispositif selon l'une des revendications 6 à 7,
**caractérisé en ce que**
le liquide est de l'huile alimentaire.
